# EUROPÄISCHE PATENTSCHRIFT

(11) **EP 0 313 729 B1**
(45) Veröffentlichungstag und Bekanntmachung des Hinweises auf die Patenterteilung: **09.12.1992**
(21) Anmeldenummer: 88110543.1
(22) Anmeldetag: 01.07.1988
(51) Int. Cl.: B65D 5/20

(54) **Faltschachtel**
Folding box
Boîte pliable

(30) Priorität: 27.10.1987 DE 3736317
(43) Veröffentlichungstag der Anmeldung: 03.05.1989
(73) Patentinhaber: EMIL SCHLUTIUS GMBH, D-78467 Konstanz (DE)
(72) Erfinder: Schlutius, Roger, Dipl.Betr. Wirt., D-6908 Wiesloch (DE)
(74) Vertreter: Heinen, Franz, Dipl.-Ing.

(56) Entgegenhaltungen:
- DE-B- 1 056 532
- FR-A- 1 397 494
- GB-A- 399 114
- GB-A- 2 006 718

## Beschreibung

Die Erfindung bezieht sich auf eine aus einem einstückigen Zuschnitt hergestellte Faltschachtel, wobei der Zuschnitt mit vorgeprägten Faltlinien in den Seiten- und Stirnwänden versehen ist, die sich an eine zentrale Grundfläche anschließen, und sowohl jede der Stirnwände als auch jede der Längswände durch in mehrere, durch parallel verlaufende Faltlinien abgegrenzte, verschieden hohe Wandabschnitte gebildet sind, wobei die Faltung in einer solchen Weise um die Faltlinien vorgenommen wird, daß
a. ein erster an die Grundfläche angrenzender Stirnwandabschnitt auf der Grundfläche zu liegen kommt,
b. auf dem ersten Stirnwandabschnitt ein gegenüber dem ersten kürzerer, um 180° abgefalteter zweiter Stirnwandabschnitt aufliegt,
c. sich an diesen ein etwa in einem rechten Winkel nach oben abgebogener dritter Stirnwandabschnitt und an diesen ein um 180° nach innen abgefalteter vierter Stirnwandabschnitt anschließt,
d. die Längswand aus einem, gegenüber der Grundfläche um 180° um eine Faltlinie zwischen Grundfläche und Längswand abgebogenen ersten Seitenwandabschnitt besteht
e. dieser in einen nach oben abgebogenen zweiten Seitenwandabschnitt übergeht, welcher letzterer in einen gleich hohen, um 180° nach innen abgebogenen dritten Seitenwandabschnitt übergeht.

Eine solche Faltschachtel ist aus der DE-A-1056 532 bekannt.

Bei dieser bekannten Faltschachtel schließt sich an der Stirnseite an den dritten Stirnwandabschnitt ein vierter, gegenüber dem dritten um etwa 150° räumlich abgebogener Stirnwandabschnitt und an diesen ein fünfter, gegenüber dem vierten um etwa 60° abgebogener, gegenüber der Grundfläche parallel verlaufender Stirnwandabschnitt an. Dieser fünfte Stirnwandabschnitt geht in einen um 180° abgebogenen sechsten Stirnwandabschnitt über, der auf dem zweiten Stirnwandabschnitt aufliegt. Bei dieser bekannten Faltschachtel ist der erste Stirnwandabschnitt mit der Grundfläche und der dritte Stirnwandabschnitt mit dem zweiten Stirnwandabschnitt verleimt. Der Deckel ist etwa in der gleichen Weise wie das Unterteil hergestellt, jedoch ist hier zur Verbesserung der optischen Wirkung zwischen dem ersten Längswandabschnitt und der Deckelfläche ein zusätzlicher Karton als Polstereinlage vorgesehen und mit der Deckelfläche im Bereich der ersten Seitenwandabschnitte mit diesem und der Deckelfläche verleimt.

Für aufwendige Verpackungen, z.B. für Pralinen oder dgl. ist es bekannt, zuerst eine Faltschachtel ohne Vorstehrand herzustellen, diese auf ein vorgefertigte, gegebenfalls mit einer Polstereinlage versehenes Kartonstück aufzukleben, die größer ist, als die Grundfläche der Faltschachte. Dabei ergibt sich ein Vorstehrand entsprechend der Differenz zwischen der Faltschachtel und dem Kartonstück. Die Kosten für eine solche Verpackung sind mit Rücksicht auf den hohen Materialbedarf und die große Anzahl der erforderlichen Arbeitsschritte relativ hoch.

Es ist daher die Aufgabe der Erfindung, eine Faltschachtel zu schaffen, die einer solchen mit Überstehrand und Polstereinlage versehenen Schachtel entspricht, die automatisch herstellbar ist, und die beim Transport vom Hersteller zum Abfüller einen geringen Transportraum benötigt und beim Abfüllen ohne einen zusätzlichen Klebvorgang automatisch zusammensetzbar ist.

Diese Aufgabe wird erfingungsgemäß durch die im Anspruch 1 gekennzeichneten Merkmale gelöst. Eine mit den Merkmalen des Anspruchs 1 hergestellte Faltschachtel erweckt optisch den gleichen Eindruck, wie eine aus einer Faltschachtel mit aufklebtem, mit einer Polstereinlage versehenen Kartonstück hergestellte Verpackung, da sich durch das Herstellungsverfahren eine leichte Wölbung der Oberfläche der Verpackung ergibt. Bei der neuen Faltschachtel ist, wie in der Beschreibung weiter unten näher erläutert wird, ein Transport mit umgelegten Stirn- und Seitenwänden möglich, so daß der Raumbedarf beim Transport gering ist und die Fertigstellung der Faltschachtel beim Abfüller mit automatischen Maschinen erfolgen kann, ohne daß bei diesem noch Klebevorgänge durchgeführt werden müßen.

Weitere Merkmale der Erfindung sind den Ansprüchen 2 bis 8 zu entnehmen.

Eine weitere Lösung der gestellten Aufgabe ist durch die im Anspruch 9 gekennzeichneten Merkmale gegeben. Bei dieser Lösung ergeben sich die gleichen Vorteile wie bei der im Anspruch 1 angegebenen Lösung.

Aus der GB-B-399 114 ist bereits eine aus einem einstückigen Zuschnitt hergestellte Faltschachtel bekannt, bei welcher der Zuschnitt mit vorgeprägten Faltlinien in den Seiten- und Stirnwänden versehen ist, die sich an eine zentrale Grundfläche anschließen, und sowohl jede der Stirnwände als auch jede der Längswände durch in mehrere, durch parallel verlaufende Faltlinien abgegrenzte verschieden hohe Wandabschnitte gebildet sind. Dabei ist die Faltung in einer solchen Weise um die Faltlinien vorgenommen, daß ein erster Stirnwandabschnitt auf der Grundfläche zu liegen kommt. An diesen schließt sich ein, etwa in einem rechten Winkel nach oben abgebogener zweiter Stirnwandabschnitt und an diesen ein um 180° nach innen abgefalteter dritter Stirnwandabschnitt an. An diesen schließlich schließt sich ein, etwa in einem rechten Winkel nach innen abgebogener Stirnwandabschnitt, der parallel zur Grundfläche verläuft, an. Die Längswand besteht aus einem, gegenüber der Grundfläche um 180° um eine Faltlinie abgebogenen ersten Seitenwandabschnitt. Dieser geht in einen, nach oben im rechten Winkel abgebogenen zweiten Seitenwandabschnitt über, und dieser geht in einen gleich hohen, um 180° nach innen abgebogenen dritten Seitenwandabschnitt über. Bei dieser bekannten Faltschachtel wird jedoch die optische Wirkung eines mit einer Polstereinlage versehen Deckels, wie dieser z.B. für hochwertige Pralinenpackungen erwünscht ist, nicht erreicht.

Weitere Merkmale der zweiten Lösung sind aus den Ansprüchen 10 bis 16 zu entnehmen. Weitere Details und Weiterbildungen der Erfindung ergeben sich aus im folgenden beschriebenen und in den Zeichnungen dargestellten Ausführungsbeispielen.

Es zeigen die
- Fig. 1: einen Zuschnitt für eine Faltschachtel nach der Erfindung
- Fig. 2: einen Schnitt durch die Stirnseite einer mit dem Zuschnitt nach Fig. 1 hergestellten Faltschachtel,
- Fig. 3: einen Schnitt durch die Längsseite einer Faltschachtel nach der Erfindung,
- Fig. 4: einen Zuschnitt für die Faltschachtel nach der zweiten Lösung
- Fig. 5: einen Schnitt durch die Stirnseite einer Faltschachtel mit dem Zuschnitt nach Fig. 4 und die
- Fig. 6: einen Schnitt durch deren Längsseite,
- Fig. 7: eine Ausführungsvariante des Zuschnittes entsprechend Fig. 1 und
- Fig. 8: eine Ausführungsvariante des Zuschnittes entsprechend Fig. 4.

In den Zeichnungen sind jeweils mit 1 die zentrale Grundfläche des Zuschnitts, mit 2 die Stirnwände und mit 3 die Längswände bezeichnet.

In dem in Fig. 1 dargestellten Zuschnitt schließen sich an die zentrale Grundfläche 1 an den Stirnseiten mehrere durch parallel verlaufende Faltlinien 12, 212, 223, 234 und 245 abgegrenzte verschieden breite Wandabschnitte 21, 22, 23, 24 und 25 an. Die Faltlinien 12 befinden sich zwischen der Grundfläche 1 und dem Abschnitt 21, die Faltlinien 212 zwischen den Abschnitten 21 und 22, die Faltlinien 223 zwischen den Abschnitten 22 und 23, und die Faltlinien 245 zwischen den Abschnitten 24 und 25. Bei einer speziellen Ausführungsform sind an den Stirnwandabschnitten noch zusätzliche Laschen 26 vorgesehen, die gegenüber den Abschnitten 24 durch Faltlinien 256 abgegrenzt sind.

Der in der Fig. 2 dargestellte Schnitt durch die Stirnwand zeigt, daß der erste Abschnitt 21 um die Faltlinie 12 um 180° gegenüber der Grundfläche 1 abgebogen ist. Er liegt also direkt auf der Grundfläche 1 auf. Es sei noch gesagt, daß in allen Schnittzeichnungen zwischen den gefalteten Abschnitten zu besseren Verständlichkeit ein Zwischenraum dargestellt ist ist, der aber in der Praxis nicht existiert. Der nächste Stirnwandabschnitt 22 ist ebenfalls um 180° um die Faltlinie 212 gefaltet, liegt also auf dem Abschnitt 21 auf und ist kürzer als dieser, so daß ein Faltrand entsteht. Der folgende Abschnitt 23 ist um etwa 90° um die Faltlinie 223 nach oben abgebogen und bildet die Hälfte der eigentlichen Stirnwand. Der nächste Abschnitt 24 ist um die Faltlinie 234 um 180° nach innen gebogen, liegt also an dem Abschnitt 23 an. An den Abschnitt 24 schließt sich um etwa 90° um die Faltlinie 245 abgebogen der Abschnitt 25 an. Er ist schmäler als der Abschnitt 24 und liegt auf dem Abschnitt 22 auf, und ragt über diesen nicht hinaus. Die beiden Abschnitte 21 und 22 sind miteinander verklebt.

Die Längswände werden, wie in Fig. 3 dargestellt, aus den Längswandabschnitten 31, 32, 33, 34 und 35 gebildet. Dabei ist jeweils zwischen den Abschnitten 31 und der Grundfläche 1 eine Faltlinie 13, zwischen den Abschnitten 31 und 32 eine Faltlinie 312, zwischen den Abschnitten 32 und 33 eine Faltlinie 323, zwischen den Abschnitten 33 und 34 eine Faltlinie 334 und schließlich zwischen den Abschnitten 34 und 35 eine Faltlinie 345 vorgesehen. Die Länge der Seitenwandabschnitte 34 und 35 ist geringer als die der Abschnitte 32 und 33. Aus dem Seitenwandabschnitt 33 ist weiterhin ein Ausschnitt 37 vorgesehen, der in die Begrenzungslinie der Abschnitte 34, 35 verläuft. An den Seitenwandabschnitte 32 schließen sich jeweils rechteckige Laschen 36 an, zwischen denen und den Abschnitten 32 Faltlinien 326 vorgesehen sind.

Die Seitenwand 3 wird durch Abfalten des Seitenwandabschnittes 31 und die Faltlinien 13 um 180° nach innen gebildet. Er liegt auf der Grundfläche 1 auf. Der Abschnitt 32 ist um etwa 90° nach außen um die Faltlinie 312 abgebogen. Der sich anschließende Seitenwandabschnitt 33 ist gegenüber dem Abschnitt 32 um 180° nach innen um die Faltlinie 323 abgebogen, liegt also an den Abschnitt 32 an und bildet die eigentliche Seitenwand. An diesen schließt sich, um die Faltlinie 334 um etwa 90° nach innen abgebogen, der schmälere Abschnitt 34 an. Er setzt sich in den Seitenwandabschnitt 35, der gegenüber dem Abschnitt 34 um 180° um die Faltlinie 345 nach unten abgebogen ist, fort. Der Wandabschnitt 35 ist mit der zentralen Grundfläche 1 verklebt. Weiter sind die Seitenwandabschnitte 32 und 33 miteinander verklebt. Statt der Faltlinien 212 und 345 kann an diesen Stellen eine Perforierung vorgesehen sein.

Auf diese Weise wird eine fest stehende Stirn- und Seitenwand gebildet, wobei zwischen der Stirnwandabschnitten 23 und 24 die Laschen 36 eingreifen. Weiterhin greifen die Laschen 26 in die Ausnehmungen 37 am Abschnitt 33 der Seitenwand ein und verstärken die Stabilität der Faltschachtel.

Der Seitenwandabschnitt 31 weist eine Begrenzungslinie 15 auf, die über die Ecke 14 der zentralen Grundfläche 1 in den Stirnwandabschnitt 21 hinein verläuft und aus diesem einen dreieckförmigen Abschnitt ausschneidet. Diese Begrenzungslinie verläuft in einem Winkel von etwa 50 bis 60° gegenüber der Faltlinie 312. Der durch die Seitenwandabschnitte 31 und die Stirnwandabschnitte 21 gebildete Vorstehrand erhält dadurch an den Ecken eine Überlappung der Wandabschnitte, so daß die Rückseite des Zuschnittes nicht sichtbar ist.

Bei dem in Fig. 7 dargestellten Zuschnitt ist jeweils an einer der Ecken 14 der Grundfläche 1 eine von der Ecke ausgehende, in die Seitenkante des Stirnwandabschnittes verlaufende abgerundete Kante 17, sowie eine weitere, in die Faltlinie 312 mündende, abgerundete Kante 18 vorgesehen. Die Seitenwandabschnitte 33 sind hier trapezförmig ausgebildet und weisen beidseitig eine schräg verlaufende Kante 37 auf. Weiter weisen die Stirnwandabschnitte 24 dreieckförmige Laschen 26 auf, die in zusammengefaltetem Zustand jeweils an der Kante 37 des Seitenwandabschnittes 33 zum Anliegen kommen.

Beim Transport der Faltschachteln können die Wandabschnitte 23 und 24 und 25 flach nebeneinander, also ungefaltet liegen, während die Seitenwand 3 bereits voll zusammengefaltet ist, dabei aber die Wandabschnitte 32 und 33 noch nicht aufgestellt sind, also flach liegen. Damit wird in erheblichem Maße Transportraum gespart. Beim Abfüllen ist ledigleich die Stirnwand, wie oben beschrieben, also die Abschnitte 23, 24 und 25 zusammen zu falten, wobei die Lasche 36 zwischen die Stirnwandabschnitte 23 und 24 eingeschoben wird. Diese Arbeitsgänge können maschinell durchgeführt werden.

Bei dem in Fig. 4 bis 6 dargestellten Ausführungsbeispiel sind für die mit den in Fig. 1 bis 3 übereinstimmenden Wandabschnitte die gleichen Bezugszeichen wie dort vorgesehen, also für Stirnwandabschnitte 21 bis 24, für die zugehörigen Faltlinien zwischen diesen Abschnitten 12, 212, 223 und 234 und für die Seitenwandabschnitte 31 bis 35 mit den zugehörigen Faltlinien 13, 312, 323, 334 und 345 zwischen den Seitenwandabschnitten.

Wie in Fig. 5 dargestellt, ist der Stirnwandabschnitt 21 um 180° nach innen um die Faltlinie 12 agbebogen und liegt auf der Grundfläche 1 auf. Der anschließende Abschnitt 22 ist etwa in einem rechten Winkel gegenüber dem Abschnitt 21 um die Faltlinie 212 nach oben abgebogen und bildet zusammen mit dem Abschnitt 23 die eigentliche Seitenwand. Der letztere ist gegenüber dem Abschnitt 22 um 180° nach innen um die Faltlinie 223 abgebogen. An den Abschnitt 23 schließt sich der Abschnitt 24 an, der etwa um 90° nach innen um die Faltlinie 234 abgebogen ist und auf der Grundfläche 1 aufliegt. Der Wandabschnitt 21 ist mit der Grundfläche 1 verklebt. Die Faltlinie 212 kann auch als Perforierung ausgebildet sein.

Die Seitenwand 3 wird durch Abbiegen des Seitenwandabschnittes 31 um die Faltlinien 13 um 180° nach innen gebildet. Er liegt auf der Grundfläche 1 auf. Der Abschnitt 32 ist um 90° nach außen um die Faltlinie 312 abgefaltet. Der sich anschließende Seitenwandabschnitt 33 ist gegenüber dem Abschnitt 32 um 180° nach innen um die Faltlinie 323 abgebogen, liegt also an dem Abschnitt 32 an und bildet mit diesem die Seitenwand. An den Abschnitt 32 schließt sich, um die Faltlinie 334 um etwa 90° abgefaltet nach innen, der schmälere Abschnitt 34 an. Er setzt sich in den Abschnitt 35, der um die Faltlinie 345 um 180° nach unten abgebogen ist, fort. Der Wandabschnitt 35 ist mit der zentralen Grundfläche verklebt. Weiter sind die Seitenwandabschnitte 32 und 33 miteinander verklebt.
Die Faltlinie 345 kann auch als Perforierung ausgebildet sein.

Der Seitenwandabschnitt 31 weist eine Begrenzungslinie 15 auf, die über die Ecke 14 der Grundfläche 1 in den Stirnwandabschnitt 21 hinein verläuft und aus diesem einen dreieckförmigen Abschnitt ausschneidet. Diese Begrenzungslinie 15 verläuft in einem Winkel von etwa 50 bis 60° gegenüber der Faltlinie 312. Dadurch ergibt sich bei dem durch die Abschnitte 21 und 31 gebildeten Vorstehrand eine Überlappung der Wandabschnitte an den Ecken der Faltschachtel.

Bei dem in Fig. 8 dargestellten Zuschnitt ist jeweils an einer der Ecken 14 der Grundfläche 1 eine von der Ecke ausgehende, in die Seitenkante des Stirnwandabschnittes verlaufende abgerundete Kante 17, sowie eine weitere, in die Faltlinie 312 mündende, abgerundete Kante 18 vorgesehen. Die Seitenwandabschnitte 33 sind hier trapezförmig ausgebildet und weisen beidseitig eine schräg verlaufende Kante 37 auf. Weiter weisen die Stirnwandabschnitte 24 dreieckförmige Laschen 26 auf, die in zusammengefaltetem Zustand jeweils an der Kante 37 des Seitenwandabschnittes 33 zum Anliegen kommen.

Beim Transport können die Wandabschnitte 22, 23 und 24 flach nebeneinander liegen, während die Wandabschnitte 32 und 33 aufeinander liegend um 90° nach außen oder innen gebogen angeordnet sind. Beim Abfüllen ist lediglich die Stirnwand, also die Abschnitte 23, 24 und 25 zusammen zu falten, wobei die Lasche 36 zwischen die Wandabschnitte 23 und 24 einzuschieben ist. Diese Arbeitsgänge können maschinell durchgeführt werden.

## Patentansprüche

1. Aus einem einstückigen Zuschnitt hergestellte Faltschachtel, wobei der Zuschnitt mit vorgeprägten Faltlinien in den Seiten- und Stirnwänden (2, 3) versehen ist, die sich an eine zentrale Grundfläche (1) anschließen, und sowohl jede der Stirnwände (2) als auch jede der Längswände (3) durch in mehrere, durch parallel verlaufende Faltlinien abgegrenzte verschieden hohe Wandabschnitte gebildet sind, wobei die Faltung in einer solchen Weise um die Faltlinien vorgenommen ist, daß
a. ein erster, an die Grundfläche angrenzender Stirnwandabschnitt (21) auf der Grundfläche (1) zu liegen kommt,
b. auf dem ersten Stirnwandabschnitt (21) ein gegenüber dem ersten kürzerer, um 180° abgefalteter zweiter Stirnwandabschnitt (22) aufliegt,
c. sich an diesen ein etwa in einem rechten Winkel nach oben abgebogener dritter Stirnwandabschnitt (23) und an diesen ein um 180° nach innen abgefalteter vierter Stirnwandabschnitt (24) anschließt,
d. die Längswand (3) aus einem, gegenüber der Grundfläche (1) um 180° um eine Faltlinie (13) abgebogenen ersten Seitenwandabschnitt (31) besteht,
e. dieser in einen nach oben abgebogenen zweiten Seitenwandabschnitt (32) übergeht, welcher letzterer in einen gleich hohen, um 180° nach innen abgebogenen dritten Seitenwandabschnitt (33) übergeht,
dadurch gekennzeichnet, daß weiterhin
f. sich an den vierten Stirnwandabschnitt (24) ein um etwa 90° abgebogener fünften Stirnwandabschnitt (25) anschließt und daß
g. der erste Stirnwandabschnitt (21) und der zweite Stirnwandabschnitt (22) miteinander verklebt sind und daß
h. der dritte Seitenwandabschnitt (33) in einen vierten, um etwa 90° nach innen abgebogenen Seitenwandabschnitt (34) übergeht und daß
i. dieser sich in einen weiteren, um 180° nach unten abgebogenen fünften Seitenwandabschnitt (35) fortsetzt, der auf der Grundfläche (1) aufliegt und daß
k. der fünfte Seitenwandabschnitt (35) mit der Grundfläche (1) verklebt ist. (Fig. 1, 2, und 3).

2. Faltschachtel nach Anspruch 1, dadurch gekennzeichnet, daß sich beidseits an den zweiten Längswandabschnitt (32) jeweils eine Lasche (36) anschließt, wobei zwischem dem zweiten Seitenwandabschnitt (32) und dieser Lasche (36) jeweils eine Rille (326) eingeprägt ist.

3. Faltschachtel nach Anspruch 1, dadurch gekennzeichnet, daß auch die zweiten und dritten Seitenwandabschnitte (32) und (33) miteinander verleimt sind.

4. Faltschachtel nach Anspruch 1 oder 2, dadurch gekennzeichnet, daß an den Ecken der Grundfläche (1) eine von der Faltlinie (312) zwischen ersten und zweiten Seitenwandabschnitten (31, 32) über die Ecke 14 der Grundfläche verlaufende Kante (15) vorgesehen ist, die mit der Faltlinie (312) zwischen ersten und zweiten Seitenwandabschnitten (31, 32) einen Winkel von etwa 45° bis 60° bildet.

5. Faltschachtel nach Anspruch 1, 2 oder 3, dadurch gekennzeichnet, daß die vierten Stirnwandabschnitte (24) mit Laschen (26) versehen sind, die in eine am Ende des dritten Seitenwandabschnittes (33) vorgesehene Ausnehmung (37) in zusammengefaltetem Zustand eingreifen.

6. Faltschachtel nach Anspruch 1, dadurch gekennzeichnet, daß an jeder Ecke der Grundfläche (1) eine von der Ecke (14) ausgehende, in die Seitenkante des ersten Stirnwandabschnittes (21) verlaufende, abgerundete Kante (17) und eine weitere, in die Faltlinie (312) zwischen ersten und zweiten Seitenwandabschnitten (31, 32) mündende abgerundete Kante (18 vorgesehen ist.

7. Faltschachtel nach Anspruch 1, 2 oder 3, dadurch gekennzeichnet, daß die Länge der vierten und fünften Längswandabschnitte (34 und 35) jeweils geringer ist, als die des dritten Längswandabschnittes (33).

8. Faltschachtel nach Anspruch 1, 2, 3, 4, 5 oder 6, dadurch gekennzeichnet, daß die dritten Seitenwandabschnitte (33) trapezförmig ausgebildet sind und beidseits je eine schräg verlaufende Kante (37) aufweisen.

9. Aus einem einstückigen Zuschnitt hergestellte Faltschachtel, wobei der Zuschnitt mit vorgeprägten Faltlinien in den Seiten- und Stirnwänden (2, 3) versehen ist, die sich an eine zentrale Grundfläche (1) anschließen, und sowohl jede der Stirnwände (2) als auch jede der Längswände (3) durch in mehrere, durch parallel verlaufende Faltlinien abgegrenzte, verschieden hohe Wandabschnitte gebildet ist, wobei die Faltung in einer solchen Weise um die Faltlinien vorgenommen ist, daß
a. ein erster Stirnwandabschnitt (21) auf der Grundfläche (1) zu liegen kommt.
b. sich an diesen ein etwa in einem rechten Winkel nach oben abgebogener zweiter Stirnwandabschnitt (22) und an diesen ein um 180° nach innen abgefalteter dritter Stirnwandabschnitt (23) anschließt,
c. sich an diesen ein um etwa 90° nach innen abgebogener vierter Stirnwandabschnitt (24) anschließt und daß
d. die Längswand (3) aus einem, gegenüber der Grundfläche (1) um 180° um eine Faltlinie (13) abgebogenen ersten Seitenwandabschnitt (31) besteht, daß
e. dieser in einen, im rechten Winkel nach oben abgebogenen zweiten Seitenwandabschnitt (32) übergeht, welcher letzterer in einen gleich hohen, um 180° nach innen abgebogenen dritten Seitenwandabschnitt (33) übergeht, dadurch gekennzeichnet, daß
f. der erste Stirnwandabschnitt (21) und die Grundfläche (1) miteinander verklebt sind, und daß
g. der dritte Seitenwandabschnitt (33) in einen vierten, etwa im rechten Winkel nach innen abgebogenen vierten Seitenwandabschnitt (34) übergeht und
h. daß sich dieserin einen weiteren, um 180° nach unten abgebogenen fünften Seitenwandabschnitt (35) fortsetzt, der auf der Grundfläche (1) aufliegt und daß
i. der fünfte Seitewandabschnitt (35) mit der Grundfläche (1) verklebt ist (Fig. 4, 5, und 6).

10. Faltschachtel nach Anspruch 9, dadurch gekennzeichnet, daß sich beidseits an der Querseite des zweiten Längswandabschnitts (32) jeweils eine Lasche (36) anschließt, wobei zwischen dem zweiten Längswandabschnitt (32) und dieser Lasche (36) jeweils eine Rille (326) eingeprägt ist.

11. Faltschachtel nach Anspruch 9, dadurch gekennzeichnet, daß an den Ecken der Grundfläche (1) eine von der Faltlinie (312) zwischen erstem (31) und zweiten Längswandabschnitt (32) über die Ecke (14) der Grundfläche (1) verlaufende Kante (15) vorgesehen ist, die mit der Faltlinie (312) zwischen erstem und zweitem Längswandabschnitt einen Winkel von etwa 45° bis 60° bildet.

12. Faltschachtel nach Anspruch 10, dadurch gekennzeichnet, daß die Länge der vierten und fünften Längswandabschnitte (34 und 35) jeweils geringer ist, als die des dritten Längswandabschnittes (33).

13. Faltschachtel nach Anspruch 10, dadurch gekennzeichnet, daß an jeder Ecke der Grundfläche (1) eine von dieser Ecke (14) ausgehende, in die Seitenkante des ersten Stirnwandabschnittes (21) verlaufende, abgerundete Kante (17) und eine weitere, in die Faltlinie (312) zwischem zweitem und drittem Längswandabschnitt (32, 33) mündende abgerundete Kante (18) vorgesehen ist.

14. Faltschachtel nach Anspruch 12, dadurch gekennzeichnet, daß die dritten Seitenwandabschnitte (33) trapezförmig ausgebildet sind und beidseits je eine schräg verlaufende Kante (37) aufweisen.

15. Faltschachtel nach Anspruch 13, dadurch gekennzeichnet, daß jeder der vierten Stirnwandabschnitte (24) dreieckförmige Laschen. (27) aufweist, die in zusammengefaltetem Zustand jeweils an der Kante (37) des dritten Seitenwandabschnittes (33) anliegen.

16. Faltschachtel nach Anspruch 9, dadurch gekennzeichnet, daß auch die zweiten und dritten Seitenwandabschnitte (32) und (33) miteinander verleimt sind.

## Claims

1. Folded box made from a one-piece blank, wherein the blank is provided with preliminarily stamped fold lines in the side and end walls (2, 3), which adjoin a central base area (1), and each of the end walls (2) as well as also each of the longitudinal walls (3) is formed by differently high wall portions bounded by parallelly extending fold lines, wherein the folding about the fold lines is undertaken in such a manner, that
a. a first end wall portion (21), which adjoins the base area, comes to lie on the base area (1),
b. a second end wall portion (22), which is shorter than the first and folded over through 180°C, rests on the first end wall portion (21),
c. this is adjoined by a third end wall portion (23), which is bent upwards in about a right angle and adjoined by a fourth end wall portion (24) folded over inwardly through 180°,
d. the longitudinal wall (3) consists of a first side wall portion (31) bent over about a fold line (13) through 180° relative to the base area (1) and
e. passing over into a second side wall portion (32), which is bent over upwardly and passes over into an equally high third side wall portion (33) bent over inwardly through 180°,
characterised thereby, that furthermore
f. a fifth end wall portion (25), which is bent over through about 90°, adjoins the fourth end wall portion (24),
g. the first end wall portion (21) and the second end wall portion (22) are glued together and that
h. the third side wall portion (33) passes over into a fourth end wall portion (34) bent over inwardly through about 90° and that
i. this continues in a further, fifth side wall portion (35), which is bent over downwardly through 180° and rests on the base area (1), and that
k. the fifth side wall portion (35) is glued together with the base area (1) (Figures 1, 2 and 3).

2. Folded box according to claim 1, characterised thereby, that a respective tab (36) adjoins the second longitudinal wall portion (32) at both sides, wherein a respective groove (326) is stamped in between the second longitudinal wall portion (32) and this tab (36).

3. Folded box according to claim 1, characterised thereby, that the second and third side wall portions (32 and 33) are also glued together.

4. Folded box according to claim 1 or 2, characterised thereby, that an edge (15), which forms an angle of about 45° to 60° with the fold line (312) between the first and second side wall portions (31, 32) and extends from the fold line (312) between the first and second side wall portions (31, 32) across the corner (14) of the base area, is provided at the corners of the base area (1).

5. Folded box according to claim 1, 2 or 3, characterised thereby, that the fourth side wall portions (24) are provided with tabs (26), which in the folded state engage into a recess (37) provided at the end of the third side wall portion (33).

6. Folded box according to claim 1, characterised thereby, that a rounded edge (17), starting out from the corner (14) and extending into the side edge of the first end wall portion (21), and a further rounded edge (18), opening into the fold line (312) between the first and second side wall portions (31, 32), are provided at each corner of the base area (1).

7. Folded box according to claim 1, 2 or 3, characterised thereby, that the length of each of the fourth and fifth longitudinal wall portions (34 and 35) is shorter than that of the third side wall portion (33).

8. Folded box according to claim 1, 2, 3, 4, 5 or 6, characterised thereby, that the third side wall portions (33) are formed in trapezium shape and each display a respective obliquely extending edge (37) at both sides.

9. Folded box made from a one-piece blank, wherein the blank is provided with preliminarily stamped fold lines in the side and end walls (2, 3), which adjoin a central base area (1), and each of the end walls (2) as well as also each of the longitudinal walls (3) is formed by differently high wall portions bounded by parallelly extending fold lines, wherein the folding about the fold lines is undertaken in such a manner, that
a. a first end wall portion (21) comes to lie on the base area (1)
b. and is adjoined by a second end wall portion (22), which is bent upwards in about a right angle and adjoined by a third end wall portion (23) folded over inwardly through 180°,
c. this is adjoined by a fourth end wall portion (24), which is bent upwards through about 90°, and that
d. the longitudinal wall (3) consists of a first side wall portion (31) bent over about a fold line (13) through 180° relative to the base area (1) and
e. passing over into a second side wall portion (32), which is bent over upwardly at a right angle and passes over into an equally high third side wall portion (33) bent over inwardly through 180°, characterised thereby, that
f. the first end wall portion (21) and the base area (1) are glued together and that
g. the third side wall portion (33) passes over into a fourth end wall portion (34) bent over inwardly through about a right angle and
h. that this continues in a further, fifth side wall portion (35), which is bent over downwardly through 180° and rests on the base area (1), and that
i. the fifth side wall portion (35) is glued together with the base area (1) (Figures 4, 5 and 6).

10. Folded box according to claim 9, characterised thereby, that a respective tab (36) adjoins the second longitudinal wall portion (32) at both transverse sides, wherein a respective groove (326) is stamped in between the second longitudinal wall portion (32) and this tab (36).

11. Folded box according to claim 9, characterised thereby, that an edge (15), which forms an angle of about 45° to 60° with the fold line (312) between the first and second side wall portions and extends from the fold line (312) between the first (31) and second side wall portion (32) across the corner (14) of the base area (1), is provided at the corners of the base area (1).

12. Folded box according to claim 10, characterised thereby, that the length of each of the fourth and fifth longitudinal wall portions (34 and 35) is shorter than that of the third side wall portion (33).

13. Folded box according to claim 10, characterised thereby, that a rounded edge (17), starting out from this corner (14) and extending into the side edge of the first end wall portion (21), and a further rounded edge (18), opening into the fold line (312) between the second and third side wall portion (32, 33), are provided at each corner of the base area (1).

14. Folded box according to claim 12, characterised thereby, that the third side wall portions (33) are formed in trapezium shape and each display a respective obliquely extending edge (37) at both sides.

15. Folded box according to claim 13, characterised thereby, that each of the fourth side wall portions (24) display triangular tabs (27), which in the folded state each lie against the edge (37) of the third side wall portion (33).

16. Folded box according to claim 9, characterised thereby, that the second and third side wall portions (32 and 33) are also glued together.

## Revendications

1. Boîte pliable réalisée à partir d'une pièce découpée en une pièce, la pièce découpée étant pourvue de lignes de pliage pré-estampées dans les parois latérales et de devant (2, 3) qui font suite à une surface de base centrale (1), et dans laquelle chacune des parois de devant (2) ainsi que chacune des parois longitudinales (3) sont réalisées par plusieurs tronçons de paroi de hauteurs différentes délimités par des lignes de pliage s'étendant parallèlement, le pliage étant effectué autour des lignes de pliage de manière que
a. un premier tronçon de paroi de devant (21) avoisinant la surface de base prend appui sur la surface de base (1),
b. un deuxième tronçon de paroi de devant (22) plié de 180° et plus court par rapport au premier, prend appui sur le premier tronçon de paroi de devant (21),
c. un troisième tronçon de paroi de devant (23) replié vers le haut suivant un angle à peu près droit fait suite à ce dernier et qu'un quatrième tronçon de paroi de devant (24) replié vers l'intérieur de 180° fait suite à ce dernier,
d. la paroi longitudinale (3) est constituée par un premier tronçon de paroi latérale (31) replié par rapport à la surface de base (1) de 180° autour d'une ligne de pliage (13),
e. celui-ci étant prolongé par un deuxième tronçon de paroi latérale (32) replié vers le haut et qui est prolongé par un troisième tronçon de paroi latérale (33) de même hauteur, replié de 180° vers l'intérieur,
caractérisée en ce qu'en outre
f. le quatrième tronçon de paroi de devant (24) est suivi d'un cinquième tronçon de paroi de devant (25) replié de 90° environ et en ce que
g. le premier tronçon de paroi de devant (21) et le deuxième tronçon de paroi de devant (22) sont collés l'un à l'autre et en ce que
h. le troisième tronçon de paroi latérale (33) est suivi d'un quatrième tronçon de paroi latérale (34) replié vers l'intérieur de 90° environ et en ce que
i. celui-ci se poursuit par un cinquième tronçon de paroi latérale (35) additionnel replié de 180° vers le bas, qui repose sur la surface de base (1) et en ce que
k. le cinquième tronçon de paroi latérale (35) est collé à la surface de base (1) (figures 1, 2 et 3).

2. Boîte pliable selon la revendication 1, caractérisée en ce que le deuxième tronçon de paroi latérale (32) est prolongé,de part et d'autre par une languette (36), et entre le deuxième tronçon de paroi latérale (32) et cette languette (36) est estampée, respectivement, une rainure (326).

3. Boîte pliable selon la revendication 1, caractérisé en ce que les deuxième et troisième tronçons de paroi latérale (32) et (33) sont également collés les uns aux autres.

4. Boîte pliable selon la revendication 1 ou 2, caractérisée en ce qu une arête (15) est prévue sur les coins de la surface de base (1) s'étendant depuis la ligne de pliage (312) entre les premier et deuxième tronçons de paroi latérale (31, 32) sur le coin (14) de la surface de base, qui forme avec la ligne de pliage (312) entre les premier et deuxième tronçons de paroi latérale (31,32) un angle d'environ 45° à 60°.

5. Boîte pliable selon la revendication 1, 2 ou 3, caractérisée en ce que les quatrièmes tronçons de paroi de devant (24) sont pourvus de languettes (26) qui rentrent dans l'état replié dans un évidement (37) prévu à l'extrémité du troisième tronçon de paroi latérale (33).

6. Boîte pliable selon la revendication 1, caractérisée en ce qu'une arête (17) arrondie partant du coin (14), s'étendant dans l'arête latérale du premier tronçon de paroi de devant (21) ainsi qu'une autre arête (18) arrondie débouchant dans la ligne de pliage (312) entre les premier et deuxième tronçons de paroi latérale (31,32) sont prévues à chaque coin de la surface de base (1).

7. Boîte pliable selon la revendication 1, 2 ou 3, caractérisée en ce que la longueur des quatrième et cinquième tronçons de paroi longitudinale (34 et 35) est, respectivement, plus courte que celle du troisième tronçon de paroi longitudinale (33).

8. Boîte pliable selon la revendication 1, 2, 3, 4, 5 ou 6, caractérisée en ce que les troisièmes tronçons de paroi latérale (33) sont réalisés en forme de trapèze et présentent, de part et d'autre, une arête (37) s'étendant de façon oblique.

9. Boîte pliable réalisée à partir d'une pièce découpée en une pièce, la pièce découpée étant pourvue de lignes de pliage pré-estampées dans les parois latérales et de devant (2,3) qui font suite à une surface de base (1) centrale, et dans laquelle chacune des parois de devant (2) que chacune des parois longitudinales (3) est constituée de plusieurs tronçons de paroi de hauteurs différentes délimités par des lignes de pliage s'étendant parallèlement, le pliage autour des lignes de pliage étant effectué de façon que
a. un premier tronçon de paroi de devant (21) vienne reposer sur la surface de base (1),
b. un deuxième tronçon de paroi de devant (22) replié vers le haut suivant un angle à peu près droit fait suite à celui-ci et qu'un troisième tronçon de paroi de devant (23) replié vers l'intérieur de 180° fait suite à celui-ci,
c. un quatrième tronçon de paroi de devant (24) replié vers l'intérieur d'environ 90° fait suite à celui-ci et que
d. la paroi longitudinale (3) est constituée d'un premier tronçon de paroi latérale (31) replié par rapport à la surface de base (1) de 180° autour d'une ligne de pliage (13), que
e. celui-ci est prolongé par un deuxième tronçon de paroi latérale (32) replié vers le haut suivant un angle droit et qui est prolongé par un troisième tronçon de paroi latérale (33) de même hauteur, replié vers l'intérieur de 180°, caractérisé en ce que
f. le premier tronçon de paroi de devant (21) et la surface de base (1) sont collés l'un à l'autre et que
g. le troisième tronçon de paroi latérale (33) est prolongé par un quatrième tronçon de paroi latérale (34) replié vers l'intérieur à peu près suivant un angle droit et
h. que celui-ci est prolongé par un cinquième tronçon de paroi latérale (35) additionnel replié vers le bas de 180°, qui repose sur la surface de base (1) et que
i. le cinquième tronçon de paroi latérale (35) est collé à la surface de base (1) (figures 4, 5 et 6).

10. Boîte pliable selon la revendication 9, caractérisée en ce que le deuxième tronçon de paroi longitudinale (32) est prolongé, respectivement, par une languette (36) de part et d'autre sur le côté transversal de celui-ci, et entre le deuxième tronçon de paroi longitudinale (32) et cette languette (36) est estampée, respectivement, une rainure (326).

11. Boîte pliable selon la revendication 9, caractérisée en ce qu'une arête (15) s'étendant depuis la ligne de pliage (312) entre le premier (31) et le deuxième tronçons de paroi longitudinale (32) sur le coin (14) de la surface de base (1), est prévue sur les coins de la surface de base (1), et qui forme avec la ligne de pliage (312) entre le premier et le deuxième tronçon de paroi longitudinale un angle d'environ 45° à 60°.

12. Boîte pliable selon la revendication 10, caractérisée en ce que la longueur des quatrième et cinquième tronçons de paroi longitudinale (34 et 35) est plus courte, respectivement, que celle du troisième tronçon de paroi longitudinale (33).

13. Boîte pliable selon la revendication 10, caractérisée en ce qu'une arête arrondie (17) partant de ce coin (14) et s'étendant dans l'arête latérale du premier tronçon de paroi de devant (21) et une autre arête arrondie (18) débouchant dans la ligne de pliage (312) entre le deuxième et le troisième tronçons de paroi latérale (32,33) sont prévues à chaque coin de la surface de base (1).

14. Boîte pliable selon la revendication 12, caractérisée en ce que les troisièmes tronçons de paroi latérale (33) sont réalisés en forme de trapèze et présentent, de part et d'autre, une arête (37) s'étendant de façon oblique.

15. Boîte pliable selon la revendication 13, caractérisée en ce que chacun des quatrièmes tronçons de paroi de devant (24) présente des languettes triangulaires (27) qui, dans l'état replié, reposent respectivement sur l'arête (37) du troisième tronçon de paroi latérale (33).

16. Boîte pliable selon la revendication 9, caractérisée en ce que les deuxième et troisième tronçons de paroi latérale (32 et 33) sont également collés les uns aux autres.
